# EUROPÄISCHE PATENTSCHRIFT

(11) **EP 0 013 280 B1**
(45) Veröffentlichungstag und Bekanntmachung des Hinweises auf die Patenterteilung: **16.02.1983**
(21) Anmeldenummer: 78200393.3
(22) Anmeldetag: 27.12.1978
(51) Int. Cl.: H01H 71/14, H01H 37/46, H01H 71/40

(54) **Selektiv wirkender Thermoschalter, Verfahren zu seiner Auslösung und Verwendung als elektrische Sicherung**
Selectively acting thermal circuit breaker, method for its release and its use for electrical protection
Thermo-rupteur opérant sélectivement, procédé pour son déclenchement et utilisation comme coupe-circuit electrique

(43) Veröffentlichungstag der Anmeldung: 23.07.1980
(73) Patentinhaber: BBC Aktiengesellschaft Brown, Boveri & Cie., CH-5401 Baden (CH)
(72) Erfinder: Melton, Keith, Dr., CH-5435 Busslingen (CH); Mercier, Olivier, Dr, CH-5400 Ennetbaden (CH)

## Beschreibung

Die Erfindung betrifft einen selektiv wirkenden Thermoschalter und ein Verfahren zu seiner Auslösung nach dem Oberbegriff der Ansprüche 1 und 4 sowie eine Verwendung dieses Thermoschalters.

Bekannte Thermoschalter, wie z.B. Bimetallstreifen, Schmelzsicherungen oder Regelventile mit Thermoelementen, lösen einen Schaltvorgang bei einem Ueberschreiten eines vorgebbaren Temperaturwertes mit einer relativ grossen zeitlichen Verzögerung aus. Ueblicherweise werden Thermoschalter zur Unterbrechung eines elektrischen Stromkreises verwendet.

Für die Betriebssicherheit von elektrischen Geräten und Anlagen ist insbesondere die Fehlspannung und deren Dauer, Amplitudenanstieg und Repetition von Bedeutung. Ueber das elektrische Verteilernetz können Störspannungen in Geräten und Anlagen zu Störungen oder Zerstörungen an Halbleitern in empfindlichen elektronischen Schaltkreisen, zu Fehlfunktionen in Regelsystemen, zum Verlust von Informationen oder zu Ueberschlägen bei schlechter Isolation oder zu klein gewählten Kreich- oder Luftstrecken führen. Schalter mit grosser Zeitverzögerung sind für einen Schutz derartiger Geräte ungeeignet. Bimetallstreifen zeigen ausserdem bei längerer Benutzung Ermüdungserscheinungen, die zu einer Aenderung der Ansprechtemperatur führen.

Thermoschalter mit relativ kleiner zeitlicher Schaltverzögerung unter Verwendung eines den Schaltvorgang auslösenden Elementes aus einer Formgedächtnislegierung sind unter anderem durch die DE-A-2 026 629, 2 139 852 und 2 701 884 bekannt. Dabei wird die relativ grosse Formänderung dieses Schaltelementes bei dessen Temperaturerhöhung über die Anfangstemperatur der Phasenumwandlung von der Neidrig- zur Hochtemperaturphase der Formgedächtnislegierung zum Betätigen eines Schalters verwendet. Das Schaltelement kann direkt von dem zu schaltenden Strom durchflossen und erwärmt sein. Die Erwärmung kann auch durch eine in die Schaltung eingefügte Heizung erfolgen. Durch die DE-A-2 701 884 ist es bekannt, den Strom in der Schaltung beim Ueberschreiten eines bestimmten Maximalstromwertes zu unterbrechen.

Ein Thermoschalter, der von unterschiedlichen kritischen Ansprechtemperaturen, die von unterschiedlichen Legierungszusammensetzungen der Schaltelemente herrühren können, unabhängig ist, ist aus der DE-A-2 724 255 bekannt. Dort ist das von dem zu schaltenden Strom durchflossene Schaltelement aus einer Formgedächtnislegierung mit einem Schwenkbar gelagerten Schaltarm verbunden, der mittels einer Zugfeder gegen einen elektrischen Kontakt gezogen und ebenfalls von diesem Strom durchflossen wird. Dabei dient die Zugkraft der Feder zur Festlegung der Temperatur des Stellvorganges, der zur Unterbrechung des Stromes führt. Dieser Thermoschalter spricht auf Temperatur, nicht aber eine Temperaturanstiegsgeschwindigkeit an. Insbesondere für den Leitungs- und Ueberstromschutz werden Schalter benötigt, die eine gute Selektivität hinsichtlich der Schaltbedingungen gewährleisten. Der Schalter sollte nach Erreichen eines Stromtoleranzwertes nur dann öffnen, wenn die zeitliche Aenderung des zu überwachenden Stroms einen vorgebbaren Granzwert überschreitet und der Ueberstrom eine gewisse Zeit andauert.

Die Aufgabe der Erfindung besteht darin, das Auslösen eines Schaltvorganges in Abhängigkeit vom Ueberschreiten einer vorgebbaren Temperaturanstiegsgeschwindigkeit eines Temperatursensors zu gewährleisten sowie einen Thermoschalter und eine elektrische Sicherung anzugeben, die einen Schaltvorgang bewirken bzw. einen Stromkreis unterbrechen, wenn ein beginnender Wärmeanstieg einen vorgebbaren Grenzwert überschreitet, unabhängig vom Betrag des Wärmestroms.

Die Aufgabe wird gemäss dem kennzeichnenden Teil der Ansprüche 1, 4 und 6 gelöst. Weiterbildungen der Erfindung sind in den abhängigen Ansprüchen definiert.

Die Erfindung beruht auf der neuen Erkenntis der Kinetik des Formgedächtniseffektes. Ein Vorteil der Erfindung besteht darin, dass der Schaltvorgang selektiv bezüglich des durch einen Ueberstrom verursachten Anfangswertes einer zeitlichen Aenderung der Temperatur in dem Schaltelement und nicht bezüglich der übertragenen Energie ist. Die durch eine Spannvorrichtung auf das Schaltelement aufgebrachte Vorspannung ist so einstellbar, dass das Schaltelement nach dem Durchgang eines unterkritischen Ueberstromes bei Abkühlung zurückverformt werden kann.

Die Erfindung wird nachstehend anhand von Ausführungsbeispielen beschrieben. Es zeigt:
Fig. 1 das Prinzip des Formgedächtniseffektes,
   a) den Einwegeffekt,
   b) den Zweiwegeffekt,
Fig. 2 die Dehnung als Funktion der Temperatur,
   a) für den Einwegeffekt,
   b) für den Zweiwegeffekt,
Fig. 3 das Schema eines einfachen Thermoschalters in einer auch für Prüfzwecke geeigneten Ausführungsform,
Fig. 4 die chemische Energie G der zwei Phasen Martensit und Austenit einer Formgedächtnislegierung als Funktion der Temperatur T (schematisch),
Fig. 5 den prozentualen Anteil des Martensits M als Funktion der Temperatur T,
Fig. 6 den elektrischen Widerstand R einer Formgedächtnisliegierung (a) vor und (b) nach einem Aufheizen als Funktion der Zeit t,
Fig. 7 das Schema eines mechanischen Modells aus einer Feder K, einer Stossdämpfungseinrichtung mit einer Dämpfungskonstante a und einer Masse m,
Fig. 8a, 8b,-8c eine halbschematische Darstellung eines Thermoschalters in einem thermoelektrischen Schalter mit Zusatzsicherungselement und mechanischer Schaltverstärkung in verscheidenen Stellungen und
Fig. 9 ein Funktionsschaltbild des Thermoschalters.

Fig. 1 a) zeigt den Einweg- und Fig. 1 b) den Zweiweg-Formgedächtniseffekt. Diese Effekte treten bei Formgedächtnislegierungen, d.h. bei thermoelastischen Martensiten auf, die nach einer sogenannten pseudo-plastischen Verformung bei niedriger Temperatur wieder zu ihrer ursprünglichen Gestalt zurückkehren, wenn sie über eine kritische Temperatur erwärmt werden. Diese Legierungen existieren in einer martensitischen Tieftemperaturphase niedriger, flächenzentriert orthorhombischer oder monokliner Symmetrie und in einer austenitischen Hochtemperaturphase hoher, kubisch raumzentrierter Symmetrie. In der Martensit-Phase existieren keine Plättchen oder Lamellen, die verschiedene kristallographische Orientierung besitzen. Bei hoher Temperatur von z.B. 600°C bringt man die Legierung in eine gewünschte, z.B. gestreckte Stabform und tempert sie. Während der Abkühlung geht beim Ueberschreiten einer kritischen Temperatur die austenitische in die martensitische Phase über. Wird jetzt bei einer tiefen Temperatur T₁ deformiert, z.B. gebogen, so entsteht durch spannungsinduzierte oder reorienterte Martensitbildung eine quasistabile Form, welche die ursprüngliche gerade Struktur in sich trägt. Beim Aufheizen über eine Temperatur T₂, die über einer kritischen Temperatur liegt, entsteht beim Einwegeffekt aus der gebogenen spontan wieder eine gerade Struktur. Bei einem anschliessenden Abkühlen findet keine spontane Formänderung mehr statt. Wird jedoch die Legierung bei der Temperatur T, erneut verformt, so wiederholt sich der geschilderte Effekt beim Aufheizen auf T₂.

Beim Zweiwegeffekt geht ein bei der Temperatur T, verformter, z.B. gebogener Körper aus eineY Formgedächtnislegierung beim Aufheizen auf die Temperatur T₂ spontan nur teilweise in die Ursprungsform zurück. Bei einem nachfolgenden Abkühlen auf T₁ verformt er sich wieder spontan, jedoch nicht bis zu dem von aussen aufgebrachten Verformungsgrad. Die beiden temperaturinduzierten, spontanen Formänderungen sind bei aufeinanderfolgenden Temperaturzyklen zwischen T, und T₂ wiederholbar.

Fig. 2 zeigt eine andere Darstellung der Gedächniseffekte. In Abhängigkeit von der Legierungszusammensetzung können für den in Fig. 2a) dargestellten Einwegeffekt Dehnungen bzw. pseudoplastische Verformungen bis zu etwa 8% beim Aufheizen zurückgewonnen werden während für den in Fig. 2b) dargestellten Zweiwegeffekt Dehnungen bzw. Verformungen bis zu 1,5% bekannt sind. Während durch Aufheizen die Verformung beim Einwegeffekt auf Null zurückgeht und beim Abkühlen diesen zurückgebildeten Formzustand beibehält, bleibt beim Zweiwegeffekt eine Verformung von etwa 2% zurück. Beim Abkühlen unter eine bestimmte Temperatur tritt dann eine spontane Verformung von etwa 1,5% auf, die sich beim Aufheizen der Legierung spontan zurückbildet.

Der Zweiwegeffekt kann durch Erzeugung von Versetzungen und Gitterstörstellen z.B.
a) durch eine irreversible plastische Verformung über den pseudo-plastischen Bereich der Legierung hinaus, d.h. von mehr als etwa 8% oder
b) durch eine Temperaturerhöhung um etwa 50 K über die Endtemperatur der Austenitumwandlung hergestellt werden.

Der zu Versetzungen führende Anteil der Verformung wird beim Aufheizen nicht zurückgewonnen. Beim erneuten Abkühlen begünstigt das Eigenspannungsfeld der Gitterstörstellen die Rückbildung von Martensitorientierungen, die durch die ursprünglich aufgebrachte Spannung erzeugt wurden, und führt dazu, dass beim Abkühlen eine kleinere Formänderung in der Richtung der ursprünglichen Verformung stattfindet. Bei nachfolgenden thermischen Zyklen wird ein kleiner Zweiwegeffekt erzeugt.

Wird auf eine Formgedächtnislegierung eine Spannung ausgeübt, so verschiebt sich der Temperaturbereich der Phasenumwandlung zu höheren Temperaturen, wie in Fig. 2a) gestrichelt angedeutet. Unbelastet kann die Umwandlung von der Niedrig- zur Hochtemperaturphase zwischen etwa -180°C und +250°C liegen, in Abhängigkeit von der Legierungszusammensetzung.

In Fig. 4 ist die chemische Energie G der Martensit- und Austenitphase als Funktion der Temperatur T dargestellt. Bei niedrigen Temperaturen hat Martensit eine geringere Energie als Austenit. Oberhalb einer Temperatur Tₒ, bei der beide Phasen in thermodynamischen Gleichgewicht sind und gleiche chemische Energie G aufweisen, hat Austenit eine geringere Energie als Martensit.

Soll durch Abkühlen Austenit in Martensit umgewandelt werden, so muss die Formgedächtnislegierung unterhalb Tₒ abgekühlt werden, wie in Fig. 5 dargestellt, da wegen des Volumenunterschiedes elastische bzw. Keimbildungsenergie mitgeliefert werden muss.

Bei einer Martensitumwandlung-Starttemperatur T MS beginnt die Umwandlung, bei einer Martensitumwandlungs-Endtemperatur T_{MF} ist sie abgeschlossen, d.h., es bleibt kein Austenit zurück. Bereits bei Temperaturen oberhalb T_{MS} kann jedoch eine von aussen aufgebrachte Spannung einen Beitrag zur Keimbildungs- oder chemischen Energie für den Martensit liefern, d.h., es kann ein spannungsinduzierter Martensit erzeugt werden. Wird ein Körper aus einer Formgedächtnislegierung zunächst unterhalb T_{MS} oder T_{MF} abgekühlt und dann verformt, so wird unter anderem durch einen Zwillings-Scherungsprozess eine Umorientierung der Martensitplättchen erzeugt, die beim Aufheizen zu einer Rückwandlung der Verformung führt.

Die Umwandlung von Martensit in Austenit beginnt bei einer sogenannten kritischen Temperatur T_{AS} oberhalb Tₒ und endet bei einer Temperatur T_{AF}.

Um einen grossen Formgedächtniseffekt erzeugen zu können, muss die durch den Phasenübergang bedingte. Volumenänderung gering sein, da sonst viele Versetzungen erzeugt werden, um die Volumenunterschiede anzupassen. Durch eine erhöhte Versetzungsdichte wird der Martensit verfestigt bzw. gehärtet und eine Umorientierung durch eine aufgebrachte Spannung nicht mehr möglich, wie z.B. bei Stahl. Die für eine Anwendung als Schaltelement wichtigste Eigenschaft einer Formgedächtnislegierung besteht darin, dass bei der Rückwandlung der Verformung beim Aufheizen Arbeit geleistet bzw. eine Spannung erzeugt werden kann. Für Ni-Ti-Basislegierungen ist eine Energiedichte von 2 MJ/m³ erreichbar, welche wesentlich höher liegt als die von Bimetall. Durch eine Behinderung der Gestaltänderung beim Aufheizen sind Spannungen von mehr als 650 MPa erzeugbar. Die erreichbare Kraft und der Weg sind von der Probengeometrie abhängig. Bei einem Rundstab, dessen Länge 10 mal so gross ist wie sein Durchmesser, ist die Biegekraft 20 mal kleiner als die Zugkraft, aber die Verschiebung des freien Endes im Falle der Biegung ist 10 mal so gross wie die Verschiebung bei Zugbeanspruchung.

In Fig. 6 zeigt die Kurve a den Widerstand R eines Drahtes aus einer mechanisch belasteten bzw. vorgespannten Formgedächtnislegierung vor einem Aufheizen als Funktion der Zeit t. Die Kurve b wurde dadurch erzeugt, dass ein kurzfristiger Stromimpuls aus einer Kondensatorentladung (875 V, 25 µ F) durch diesen Draht geschickt und dadurch eine Aufheizung bewirkt wurde. Der Widerstand kennzeichnet die Struktur bzw. die Phasenumwandling der Legierung. Die der gemessenen Widerstandsschwingung entsprechende Bewegung des Drahtes wird anhand eines in Fig. 7 dargestellten meohanischen Modells erklärt, in dem K die Federkonstante einer Feder, m eine Masse, a die Dämpfungskonstante, x den Weg bzw. eine Auslenkung, bzw. x die erste bzw. zweite Ableitung des Weges nach der Zeit und g die Erdbeschleunigung bedeuten. Für dieses Modell gilt die Differentialgleichung: mit der Anfangsbedingung: wobei xₘₐₓ die maximale Dehnung bedeutet, die durch Aufheizen eines Federkörpers als Ergebnis eines Formgedächtniseffecktes erreichbar ist. Unter diesen Voraussetzungen hat die Differentialgleichung (1) die Lösung: stellt die elastische Energie der Feder dar, die beim Aufheizen in eine Gestaltänderung innerhalb einer charakteristischen Bewegungszeit mit einer wirksam werdenden Kraft F umgesetzt wird. Die Federkonstante K hängt von der Bewegungsart, wie Spannung, Biegung usw., vom Typ der Formgedächtnislegierung und von der Grösse einer mechanischen Vorspannung ab. Ohne Vorspannung ergibt sich K für Spannung bzw. Kompression zu:

Erfolgt das Aufheizen eines aus einer Formgedächnislegierung bestehenden Körpers bzw. Drahtes durch einen hindurchfliessenden elektrisch Strom I, so gilt für zeitliche Temperaturänderungen dT/dt in einem Temperaturbereich, in dem keine durch einen Formgedächtniseffekt bewirkte Formänderung erfolqt, die Beziehung: wobei v aas voiumen aes Korpers peqeutet. Oberhalb der kritischen Temperatur T_{AS} für die Rückverformung entsteht in dem Formgedächtniskörper eine mechanische Spannung σ proportional zu T―T_{AS}: wobei σ₀ eine Material konstante ist. Diese Spannung a wird in den in den Fig. 3 und 8a, Bezugsziffer 38, dargestellten Thermoschaltern zur Auslösung eines Schaltvorganges benutzt.

Das Prinzip der Thermoschalter wird anhand der Fig. 9 erläutert. Eine beliebige zeitabhängige physikalische Grösse f(t), die bei einer vorgebbaren Bedingung, z.B. beim Ueberschreiten eines bestimmten Grenzwertes, einen Schaltvorgang auslösen oder ein Schaltsignal y, zur Verfügung stellen soll, wird in einem Wandler 41 in eine dieser Eingangsgrösse f(t) zugeordnete zeitabhängige Wärme bzw. thermische Energie Q(t) transformiert, falls sie nicht bereits als Wärme vorgegeben ist. Diese Wärme O(t) wird in einem weiteren Wandler 42 in eine Beschleunigung x transformiert, welche einem Vergleicher 43 mit einem Bescheunigungsgranzwert ẍ_{G} verglichen wird. Für ẍ>ẍ_{G} liegt am Ausgang y des Vergleichers 43 das Schaltsignal y₁ an, andernfalls das Signal y₂. Gleichbedeutend mit diesen vom Ausgang des Vergleichs abhängigen Signalen y₁ bzw. y₂ ist ein "Ein-" bzw. "Ausschalten" oder ein "Umschalten" eines Schalters.

Bei den Thermoschaltern gemäss Fig. 3 und Fig. 8a, Bezugsziffer 38, ist die zeitabhängige physikalische Grösse f(t) ein elektrischer Strom I(t). Die Wandler 41 und 42 werden durch das Schaltelement 18 aus einer Formgedächtnislegierung gebildet. Der elektrische Strom I(t) wird in diesem Schaltelement gemäss in Wärme, diese gemäss Gleichung (11) in mechanische Spannung und diese gemässden Gleichungen (7) und (1) in Kraft F bzw. Beschleunigung ẍ transformiert. Der Vergleicher 43 wird durch eine einstellbare Masse in des Körpers 16 dargestellt, wobei die Trägheit dieser Masse zur Realisierung des Beschleunigungsgrenzwertes ẍ_{G} verwendet wird. Erst wenn eine durch den Formgedächtniseffekt beim Aufheizen des Schaltelementes erzeugte Kraftwirkung bzw. Beschleunigung x diesen vorgebbaren Grenzwert überschreitet, erfolgt eine Auslösung des Schaltsignals bzw. ein Schaltvorgang. Langsam verlaufende Strom- bzw. Temperaturänderungen im Schaltelement 18 lösen somit keinen Schaltvorgang aus. Ebenso lösen Stromänderungen, die Temperaturänderungen ausserhalb der Phasenübergänge zwischen T_{AS} und T_{AF} bzw. zwischen T_{MS}und T_{MF} entsprechen, keine Schaltsignale aus. Es handelt sich somit um einen selektiv wirkenden Thermoschalter, der unter anderem für ein schnelles Abschalten von Ueberströmen geeignet ist. Dafür wird der Phasenübergang von Martensit in Austenit entsprechend dem Temperaturbereich von T_{AS} bis T_{AF} verwendet. Dieser Schatbereich ist dadurch Dimensionierung des Schaltelements, Zusammensetzung der Legierung und mechanische Vorspannung einstellbar.

Der in Fig. 3 schematisch dargestellte Thermoschalter besteht aus dem Schaltelement 18 in Form eines Rundstabes bzw. Drahtes von 6,5 mm Länge und 0,33 mm² Querschnitt aus einer Legierung von 3 M% Ni, 13 M% AI und 84 M% Cu, vergleiche Draht-Nummer 9 in Tabellen 1 und 2. Ein weiteres Beispiel für ein Schaltelement ist dort mit Draht-Nummer 8 bezeichnet. Das obere Ende des Schaltelementes 18 ist in einer oberen Halterung 19 gehalten, die unbeweglich an einer Befestigung 40 angebracht ist. Das untere Ende des Schaltelementes ist über eine Halterung 15 mit einer einstellbaren Masse in des Körpers 16 von 14,8 g und einer Zugfeder 14, die auch entfallen kann und im vorliegenden Beispiel mit der Federkonstante K=0 angesetzt ist, gekoppelt. Die Zugfeder ist einseitig in einer Befestigung 13 unbeweglich gehalten. Masse in des Körpers 16 und Zugfeder 14 wirken als Spanneinrichtung zusammen und erzeugen eine mechanische Spannung auf das in der Niedrigtemperaturphase durch Dehnung pseudo-plastisch verformte Schaltelement 18, die unterhalb dessen Zerreiss-spannung liegt. Durch das Schaltelement wird bei einer Zimmertemperatur von 20°C ein Strom I geschickt, der auf das Auftreten eines Ueberstromes zu überwachen ist. Ueberschreitet das Strom-Zeitintegral t₂ sz= ∫ l²dt, Δt=t₂―t₁ (13) t₁ innerhalb eines Zeitintervalles mit Δt=2 ms dien Wert von SZ=1000 Als, so zerreisst das Schaltelement 18 und unterbricht den Stromkreis, wie in Fig. 3b) dargestellt. Das Schaltelement wirkt hierbei als elektrische Sicherung mit einstellbarer Empfindlichkeit. Wenn der Stromanstieg schneller als ein vorgebbarer Wert ist, überschreitet die mechanische Spannung u die Zerreisspannung des Schaltelementes bevor sich die Masse in des Körpers 16 zu bewegen beginnt. Die Anfangsgestalt des Schaltelementes ist so gewählt, dass der Abstand zwischen den Bruchstücken nach dem Zerreissen gross genug ist, um eine Trennung des Lichtbogens zu gewährleisten. Bei einem langsam ansteigenden Ueberstrom wird die Masse in des Körpers 16 bewegt und u wird niemals die Zerreisspannung des Schaltelementes überschreiten. Die Werte von m und K sind Zweckmässig unter Verwendung einer Zweiweg-Gedächtnislegierung für das Schaltelement so gewählt, dass das Schaltelement durch Kühlung zurückverformt wird, vergleiche Fig. 2b), nachdem ein Ueberstrom mit unterkritischem Anstieg vorbei ist. Dieser Thermoschalter kann auch mit einem Schaltelement mit einem Einweggedächtniseffekt verwendet werden, wobei Formänderungen bis zu etwa 8% nutzbar sind. Anstelle einer direkten Unterbrechung des Stromkreises kann die Lageveränderung beim Zerreissen des Schaltelementes in bekannter Weise als Mittel zum Auslösen eines anderen Schaltvorganges, erforderlichenfalls mit zwischengeschalteter Verstärkung des Schaltsignals, verwendet werden. Der als elektrische Sicherung wirkende Thermoschalter gemäss Fig. 3 ist anstelle einer Schmelzsicherung in einem konventionellen thermoelektrischen Schalter 50 gemäss Fig. 8 verwendbar, der zur Sicherung elektrischer Stromkreise gegen langsam oder stossartig zunehmende Ueberströme bekannt ist.

Fig. 8a zeigt einen derartigen thermoelektrischen Schalter 50 in halbschematischer Darstellung, jedoch mit einem Thermoschalter.38, der ein Schaltelement 18 mit einem Zweiweggedächtniseffekt aufweist, das beim Aufheizen nicht zerreissen und somit den Stromkreis nicht direkt unterbrechen kann. Im Unterschied zu dem Thermoschalter gemäss Fig. 3 ist bei dem Thermoschalter 38 die obere Halterung 19 des Schaltelementes 18 nicht umbeweglich gelagert, sondern mit einer Anlenkung 12 im Fangarm 23 über eine mechanische Kopplung 20 verbunden und gegen eine Zugfeder 11 beweglich.

Der elektrische Stromkreis geht von einer Anschlussleitung 7 über einen Festkontakt 6, ein Kontaktende 8 eines Kontaktarmes 4, der um eine Anlenkung 1 schwenkbar ist, über eine Verbindungsleitung 28, ein Zusatzsicherungselement 9, eine Verbindungsleitung 22, die obere Halterung 19 durch das Schaltelement 18 zur unteren Halterung 15 an eine Anschlussleitung 17.

Fliesst durch das Schaltelement ein Ueberstrom, der eine Gestaltänderung bzw. hier zur Kontraktion durch den Formgedächtniseffekt führt, so wird
1) die Anlenkung 12 gegen die Federkraft der Zugfeder 11 nach unten versetzt und
2) die Mass in des Körpers 16 und die mit ihr gekoppelte Zugfeder 14 aufwärts bewegt.

Für die zweite Bewegung ist die Bewegungszeit Δtₘ gemäss Gleichung (8) charackteristisch. Sobald die Bewegung abgeschlossen ist, verschwindet die Spannung u, vergleiche Gleichung (11).

Die erste Bewegung wird den Schalter 50 nur dann auslösen, wenn u über einen vorgebbaren kritischen Wert ansteigt, der zur Translation der Anlenkung 12 nach unten um z.B. 1 mm ausreicht. Andernfalls wird das Schaltelement 18 auf Grund der Einstellung der Werte von Masse in des Körpers 16 und Federkraft K der Zugfeder 14 nach dem Durchgang eines unterkritischen Ueberstromes durch Kühlung zurückver^{f}ormt.

Kommt es jedoch zu einer Auslenkung der Anlenkung 12 nach unten, so wird der Fangarm 23 um eine Anlenkung 21 im Uhrzeigersinn geschwenkt, wie gestrichelt angedeutet, und gibt einen Winkelarm 37 zur Verschwenkung entgegen dem Uhrzeigersinn frei. Diese Verschwenkung ist gesperrt, solange ein Hakenende 25 des Fangarmes 23 an einem Fangende 24 des Winkelarmes 37 anliegt. Unter der Wirkung einer Druckfeder 2, die sich an eine Befestigung 3 abstütz, und den Kontaktarm 4 um seine Anlenkung 1 im Uhrzeigersinn zu bewegen sucht, wird der Winkelarm 37 mittels eines Schubarmes 29 um eine Anlenkung 26 entgegen dem Uhrzeigersinn verschwenkt, wie in Fig. 8b dargestellt. Dabei hebt sich der Kontaktarm 4 vom Festkontakt 6 ab und unterbricht die elektrische Verbindung zwischen der Anschlussleitung 7 und der Verbindungsleitung 28. Der Schubarm 29 ist durch eine Anlenkung 5 mit dem Kontaktarm 4 verbunden. An seinem unteren Ende weist er eine Anlenkung 27 auf, die in einer Durchbrechung 36 des Winkelarmes 37 gleiten kann, wenn der Winkelarm verschwenkt wird. Beim Verschwenken gleitet die Anlenkung 27 in der Durchbrechung 36 nach links wodurch der ebenfalls um die Anlenkung 27 schwenkbare Rückstellhebel 32 mittels eines Schubarmes 30 in eine in Fig. 8c dargestellte Aus-Stellung bewegt wird. Der Rückstellhebel 32 steht unter der Zugspannung einer Zugfeder 34, die in einer Befestigung 35 verankert ist. Er ist über eine bewegliche Anlenkung 31 mit einem Ende des Schubarmes 30 verbunden. Das andere Ende des Schubarmes 30 ist durch die bewegliche Anlenkung 27 mit dem Schubarm 29 verbunden. Der Schalter 50 kann auch mit dem Rückstellhebel 32 wieder eingeschaltet werden, indem er im Uhrzeigersinn geschwenkt wird.

Die Thermoschalter gemäss Fig. 3 und Fig. 8a, Bezugsziffer 38, werden zweckmässig ergänzend zu dem Zusatzsicherungselement 9 angewandt, das mittels einer mechanischen Kopplung 10 mit dem Fangarm 23 verbunden sein kann und auf andere schutztechnisch relevante Parameter anspricht.

Bemessungswerte für Schaltelemente 18, die sich zur Verwendung in dem Thermoschalter 38 eignen, sind in den Tabellen 1 und 2 unter den Drahtnummern 1 bis 7 angegeben. Die Werte in Tabelle 1 gelten für eine Zimmertemperatur von 20°C, eine Auslenkung durch einen der Formgedächtniseffekte von 1 mm und eine Federkonstante K=0 der Zugfeder 14. Die Zugfeder 14 kann bei beiden beschriebenen Thermoschaltern weggelassen werden, sie eignet sich jedoch zur Lagestabilisierung der Thₗ.. noschalter und zur Aufbringung einer Vorspannung auf das Schaltelement 18.

Für die Formgedächtnislegierung des Schaltelementes 18 eignen sich unter anderem von den Materialeigenschaften und vom Preis her besonders Legierungen auf der Basis Ni Ti, Ni Ti Cu gemäss DE-A 2 644 041, Cu Zn, Cu Al, Ni Zn auch mit ternären und weiteren Komponenten wie Cu AI Ni, Cu Zn AI Ni usw.

Es versteht sich, dass die Erfindung auf das oben Dargestellte nicht beschränkt ist. So kann z.B. die Formgebung des Schaltelementes 18 streifenförmig, rohrförmig, spiralförmig, gebogen usw. gestaltet sein. Das Schaltelement kann durch biegen, Tordieren, Stauchen oder Strecken verformt sein. Die Auslösung eines thermoelektrischen Schalters 50 gemäss Fig. 8 kann durch Zug oder Druck erfolgen. Die durch das Schaltelement bewirkte Lageänderung kann in bekannter Weise z.B. mittels optischer, elektrischer oder hydraulischer Detektoren erfasst, verstärkt und auf ein anderes Schaltorgan übertragen werden.

## Patentansprüche

1. Selektiv wirkender Thermoschalter mit einem Schaltelement (18) aus einer Formgedächtnislegierung, das mindestens an einer ersten Stelle (15) im wesentlichen frei beweglich angeordnet und mit einem Körper (16) starr verbunden ist, dadurch gekennzeichnet, dass die Masse (m) dieses Körpers (16), einem vorgebbaren Beschleunigungsgrenzwert (x_{G}) für die Auslösung dieses Thermoschalters zugeordnet, einstellbar ist.

2. Selektiv wirkender Thermoschalter nach Anspruch 1, dadurch gekennzeichnet, dass das Schaltelement (18) an einer zweiten Stelle (19) mit der Auslösevorrichtung (23) eines Schalters (50) und mit einem Federelement (11) in Wirkverbindung steht.

3. Selektiv wirkender Thermoschalter nach den Ansprüchen 1 oder 2, dadurch gekennzeichnet, dass das Schaltelement (18) von einem zu überwachenden elektrischen Strom durchflossen ist.

4. Verfahren zum Auslösen des Schaltvorganges eines selektiv wirkenden Thermoschalters nach Anspruch 1, bei dem die Formänderung eines temperatur-empfindlicnen S̅chaltelementes zur Auslösung verwendet wird und die Auslösung dann ausgeführt wird, wenn die Beschleunigung dieses Schaltelementes einen vorgebbaren Beschleunigungsgrenzwert überschreitet, dadurch gekennzeichnet, dass dieser Beschleunigungsgrenzwert (R_{G}) in Abhängigkeit von der Masse (m) eines Körpers (16) eingestellt wird, der mit diesem Schaltelement (18) starr verbunden ist.

5. Verfahren nach Anspruch 4, dadurch gekennzeichnet, dass das Schaltelement (18) aus einer Formgedächtnislegierung mit einem Ein- oder Zweigeg-Formgedächtniseffekt besteht.

6. Verwendung eines Thermoschalters nach Anspruch 1, dadurch gekennzeichnet, dass der Thermoschalter als elektrische Sicherung eingesetzt wird, wobei das Schaltelement (18) an einer zweiten Stelle (19) unbeweglich gelagert ist, der zu überwachende elektrische Strom durch das Schaltelement (18) geleitet wird und die Auslösung der Sicherung in Abhängigkeit von einem Ueberschreiten der Zerreissspannung des Schaltelementes erfolgt.

## Revendications

1. Coupe-circuit thermique à fonctionnement sélectif comportant un élément de déclenchement (18) en un alliage à mémoire de forme que est monté, au moins à un premier endroit (15), de manière à pouvoir se déplacer librement et qui est relié rigidement à un corps (16), caractérisé en ce que la masse (m) de ce corps (16) peut être réglée sur une valeur d'accélération préétablie (x_{G}) pour le déclenchement du coupe-circuit thermique associé.

2. Coupe-circuit thermique à fonctionnement sélectif suivant la revendication 1, caractérisé en ce que l'élément de déclenchement (18) est relié activement en un second endroit (19) au dispositif de déclenchement (23) d'un interrupteur (50) et à un élément élastique (11).

3. Coupe-circuit thermique à fonctionnement sélectif suivant la revendication 1 ou 2, caractérisé en ce que l'élément de déclenchement (18) est traversé par un courant électrique à surveiller.

4. Procédé pour déclencher l'opération de commutation d'un coupe-circuit thermique à fonctionnement sélectif suivant la revendication 1, dans lequel la modification de forme d'un élément de déclenchement sensible à la température est utilisée pour le déclenchement et le déclenchement est effectué lorsque l'accélération de cet élément de déclenchement dépasse une valeur d'accélération préétablie, caractérisé en ce que cette valeur limite d'accélération (x_{G}) est réglée en fonction de la masse (m) d'un corps (16) qui est relié rigidement à cet élément de déclenchement (18).

5. Procédé suivant la revendication 4, caractérisé en ce que l'élément de déclenchement (18) est fait d'un alliage à mémoire de forme présentant un effet de mémoire de forme unidirectionnel ou bidirectionnel.

6. Utilisàtion d'un coupe-circuit thermique suivant la revendication 1, caractérisée en ce que le coupe-circuit thermique est employé comme dispositif de protection électrique, l'elément de déclenchement (18) étant monté immobile en un deuxième point (19), le courant electrique à contrôler etant conduit a travers l'elément de déclenchement (18) et le déclenchement du dispositif de protection se faisant du fait du dépassement de la tension de rupture de l'élément de déclenchement.

## Claims

1. Thermal switch with a selective action, possessing a switching element (18) which is made from an alloy having a shape-memorising capability and which is located, at least at a first point (15), in a manner essentially permitting free movement, and is rigidly attached to a body (16), characterised in that the mass (m) of this body (16) is adjustable and is assigned to a limiting acceleration-value (x_{G}) for triggering this thermal switch, it being possible to preset this limiting acceleration-value.

2. Thermal switch with a selective action, according to Claim 1, characterised in that, at a second point (19), the switching element (18) is functionally connected to the device (23) for triggering a switch (50), and to a spring element (11).

3. Thermal switch with a selective action, according to Claim 1 or 2, characterised in that the switching element (18) conducts an electric current which is to be monitored.

4. Method for triggering the switching operation of a thermal switch with a selective action according to Claim 1, this method employing, for the triggering action, the change in the shape of a temperature-sensitive switching element, and the triggering action being executed when the acceleration of this switching element exceeds a limiting acceleration-value which can be preset, characterised in that this limiting acceleration-value (x_{G}) is set as a function of the mass (m) of a body (16) which is rigidly attached to this switching element (18).

5. Method according to Claim 4, characterised in that the switching element (18) is composed of an alloy having a shape-memorising capability which may be either of the one-way type, or of the two- way type.

6. Use of a thermal switch according to Claim 1, characterised in that the thermal switch is employed as an electrical protection device, the switching element (18) being fixedly mounted at a second point (19), the electric current which is to be monitored being conducted through the switching element (18) and the triggering of the protection device being effected as a result of the break-voltage of the switching element being exceeded.
